# EUROPÄISCHE PATENTSCHRIFT

(11) **EP 2 532 778 B1**
(45) Veröffentlichungstag und Bekanntmachung des Hinweises auf die Patenterteilung: **10.12.2014**
(21) Anmeldenummer: 12169993.8
(22) Anmeldetag: 30.05.2012
(51) Int. Cl.: D06F 39/00, D06F 58/20, A47L 15/00

(54) **Hausgerät mit flüssigkeitsführenden Bereichen sowie mit mindestens einer Strahlungsquelle mit geeignet bestimmbarem Strahlungsgang**
Domestic appliance with liquid-guiding sections and with at least one radiation source with suitable controllable radiation paths
Appareil ménager avec zones de transport de liquide ainsi qu'au moins une source de rayonnement avec passage de rayonnement estimé adapté

(30) Priorität: 06.06.2011 DE 102011076991
(43) Veröffentlichungstag der Anmeldung: 12.12.2012
(73) Patentinhaber: BSH Bosch und Siemens Hausgeräte GmbH, 81739 München (DE)
(72) Erfinder: Eglmeier, Hans, 10587 Berlin (DE); Hanau, Andreas, 12359 Berlin (DE)

(56) Entgegenhaltungen:
- US-A- 3 915 180
- US-A1- 2008 265 179
- US-A1- 2010 108 917

## Beschreibung

Die Erfindung betrifft ein Hausgerät mit flüssigkeitsführenden Bereichen, insbesondere Waschmaschine oder Waschtrockner, mit mindestens einer Strahlungsquelle mit einer emittierten Strahlung für eine Entkeimungswirkung in einem Zielbereich. Der Begriff Hausgerät umfasst auch den häufig auch verwendeten Begriff Haushaltgerät (siehe US-A-3915180).

Durch die DE 31 23 899 A1 wird ein Waschmaschine offenbart, bei der eine ultraviolette Strahlungsquelle dazu dient, beim Waschprozess eine entkeimende Wirkung zu erreichen. Dazu wird die Strahlungsquelle im Bereich der Beschickungstür einer für Frontladung bestimmten Waschmaschine angebracht. Das Schauglas bzw. das Bullaugenglas muss dann für die Strahlung der UV- Strahlungsquelle durchlässig sein, was bedingt, dass das Glas des Bullauges aus Spezialglas, wie Quarzglas, ausgeführt werden muss, was erhöhte Kosten für eine solcherart ausgeführte Waschmaschine bedingt. Außerdem ist die Anbringung der UV- Strahlungsquelle innerhalb des zum Innenraum gewölbten Bereiches des Bullauges kompliziert, da auch noch ein Reflektor zur Ausrichtung der Strahlung zum Innenraum der Waschtrommel vorgesehen sein muss. Damit stellt ein solcher im Bereich des Bullauges angebrachter UV- Strahler auch eine Gefahrenquelle für eine Bedienungsperson dar.

Bei der DE 27 32 653 A1 ist das Anbringen eines UV- Strahlers erst bei beschickter Waschmaschine vor dem Bullauge durch Vorsehen eines an der Vorderseite der Waschmaschine befindliches Anschlussstückes möglich. So müsste einer Bedienungsperson ein vorsichtiger Umgang mit der Strahlungsquelle in Bezug auf das Bullauge bewusst sein. Jedoch dürfte aus heutiger Sicht eine solche Zusatzausrüstung nicht mehr zugelassen werden, da Gefahrenquellen, wie heiße Bereiche des Strahlers beim Abnehmen desselben zum Öffnen der Beschickungstür der Waschmaschine, evident sind.

Bei einem Hausgerät mit flüssigkeitsführenden Bereichen, wie einer Waschmaschine nach der DE 43 42 049 A1 ist ein UV- Strahler im Innenbereich der Waschmaschine angebracht. Um den UV- Strahler hinsichtlich seiner desinfizierenden Wirkung in Bezug auf einen Waschvorgang überhaupt erst zur Geltung bringen zu können, ist es erforderlich, dass ein ständiges Umwälzen von Flüssigkeit, wie Lauge oder Spülflüssigkeit, beim Behandlungsvorgang des Waschgutes erfolgt. Die Strahlen des UV- Strahlers werden so gelenkt, dass sie in einem Leitungsabschnitt des Umwälzkreislaufes, beispielsweise in der Nähe eines Durchlauferhitzers auf die im Umwälzkreislauf umgewälzte Flüssigkeit einwirken. Eine Entkeimung von weiteren an sich flüssigkeitsführenden Bereichen des Hausgerätes, insbesondere außerhalb einer aktiven Betriebsphase, ist bei der speziellen Zuordnung des Strahlers zu einem Leitungsabschnitt des Umwälzkreislaufes nach dieser DE 43 42 049 A1 nicht möglich. Außerdem ist es zwingend erforderlich, einen Umwälzkreislauf für die Flüssigkeit im Hausgerät vorsehen zu müssen.

Nach der DE 20 2005 013 207 U1 wird auch offenbart, wie ultraviolette Strahlung für eine Entkeimung innerhalb einer Waschmaschine eingesetzt werden kann. Ferner werden Möglichkeiten aufgezeigt, eine Innenraumtrocknung von Bereichen einer Waschmaschine vorzunehmen, um eine Keimminimierung zu erzielen. Durch Ultraviolettstrahlung als auch durch Wärmestrahlung wird eine Entkeimungswirkung in einem Zielbereich erreicht.

Nach der DE 196 43 885 A1 wird für ein Haushaltgerät, wie Waschmaschine gelehrt, wie eine leitungslose Stellbefehlsübertragung zwischen einem gehäuseseitigen Bedienteil und einem gehäuseseitigen Leistungssteuerungsteil vorgenommen werden kann, indem eine Infrarot-Übertragungsstrecke eingesetzt wird. Innerhalb der Infrarot-Übertragungsstrecke werden Reflexionsteile eingesetzt, die auch durch an sich vorhandene, gehäuseseitige Konstruktionsteile gebildet werden können. Die innerhalb der Infrarot-Übertragungsstrecke eingesetzte Infrarot-Strahlung dient ausschließlich dazu, Informationen mit geringem Aufwand und hoher Störsicherheit von dem Bedienteil zu dem Leistungssteuerungsteil zu übertragen, wozu der optische Sender für die Infrarotstrahlung nur eine relativ kleine Leistung abzugeben braucht.

Ferner ist aus US 3 915 180 A eine Geschirmpülmachine mit einem Laugenbehälter, in dem eine Strahlungsquelle angeordnet ist. Diese Strahlungsquelle emittiert sichtbare, IR-oder UV-Strahlung, welche über einen konkaven, parabolischförmigen Reflektor in den Innenraum des Laugenbehälters umgelenkt wird.

Die Aufgabe der Erfindung besteht daher darin, für ein Hausgerät mit flüssigkeitsführenden Bereichen eine Lösung anzugeben, die den Einsatz mindestens eines Strahlers mit einer emittierten Strahlung für eine Entkeimungswirkung in einem Zielbereich im Innenbereich des Hausgerätes ermöglicht und dabei die emittierte Strahlung im Zielbereich zum Einsatz kommen lässt, ohne dass Einschränkungen, wie ein bindender Einsatz eines Umwälzkreislauf für die Flüssigkeit im Hausgerät oder das Vorliegen einer bestimmten Betriebsphase des Hausgerätes, zu berücksichtigen sind.

Die Aufgabe wird durch die Merkmale des unabhängigen Anspruchs gelöst. Grundsätzlich wird die mindestens eine Strahlungsquelle in einem geschützten Bereich bzw. einer geschützten Stelle innerhalb des Hausgerätes untergebracht. Ausgehend von dieser Stelle wird die von der Strahlungsquelle emittierte Strahlung über eine spiegelnde/ reflektierende Anordnung an die Stelle bzw. an den Bereich geleitet, der bezogen auf die Wirkung, die durch den Einsatz der Strahlung einhergehen soll, zu einem besonders günstigsten Ergebnis bezüglich der Entkeimungswirkung führt.

Wird als flüssigkeitsführendes Hausgerät beispielsweise eine Waschmaschine zugrunde gelegt, so steht es überwiegend an, mit einer Strahlungsquelle eine entkeimende Wirkung zu erzielen. Als Strahler kommt dann vorzugsweise eine Niederdruck- Quecksilberdampflampe mit einer emittierten Strahlung von 254 nm Wellenlänge zum Einsatz. Für diese Wellenlänge der Strahlung müsste bei Einsatz einer Transmissionsoptik, d. h. Lichtleitfasern und Linsen, Quarzglas verwendet werden, das zu sehr teuren Komponenten führt. Nach der Erfindung kann durch die überwiegende Verwendung einer spiegelnden/ reflektierenden Anordnung, z. B. durch Ausbildung reflektierender Oberflächen innerhalb des Hausgerätes, für die Führung der Strahlung zu einem Zielort im Hausgerät, ein Lösungsprinzip geschaffen werden, das sich als äußerst kostengünstig erweist.

Es hat sich als vorteilhaft herausgestellt, dass die spiegelnde Anordnung durch zur Strahlungsbündelung geeignete Spiegel insofern günstig ausbildbar ist, indem metallisches Material verwendet wird wobei dieses durch einen Formgebungsprozess fertig gestellt werden kann. Wird Edelstahlblech verwendet, so kann ein Prägeverfahren angewandt werden. Es ist jedoch auch möglich, dass ein Kunststoff beschichtet wird und so eine metallische Materialoberfläche geschaffen wird.

Eine bevorzugte Ausführungsform der Erfindung sieht vor, dass für die Bestrahlung eines Zielbereiches, wie der Innenbereich eines Laugenbehälters einer Waschmaschine, die Anordnung von Spiegeln durch mindestens eine, sehr kleinflächig ausgebildete Durchtrittsstelle im Laugenbehälter, insbesondere durch Einsatz eines Quarzglasfensters, für die Strahlung ergänzbar ist. Bei dieser Ausführungsform der Erfindung wird in hohem Maße von der günstigen Lenkung und Bündelung der Strahlung durch metallische Spiegel Gebrauch gemacht um für den Eintritt bzw. Durchtritt der Strahlung in den Laugenbehälter günstige Voraussetzungen zu schaffen. Ein dann noch erforderliches Quarzglasfenster an der Durchtrittsstelle im Laugenbehälter stellt sich als günstig in Bezug auf den dazu erforderlichen Aufwand dar.

Nach einer anderen bevorzugten Ausführungsform der Erfindung ist vorgesehen, dass die Bestrahlung eines Zielbereiches, wie der Innenbereich einer Trommel einer Waschmaschine, die Anordnung von Spiegeln so ausgebildet ist, dass eine Aneinanderreihung von Einzelspiegeln vorliegt, die eine fokussierende Wirkung in Bezug auf einfallende Strahlen, insbesondere direkt von der Strahlungsquelle, in der Art ausüben, dass ein bestimmbarer Durchtritt durch Drainagelöcher im Trommelmantel erreichbar ist und im Innenraum der Trommel sich überlagernde Strahlungsbündel nach dem Durchtritt durch die Drainagelöcher ausbildbar sind. Durch die besondere Lenkung der Strahlen durch die Drainagelöcher der Trommel kann ein äußerst verlustarmer Durchtritt der Strahlung in das Zielgebiet erfolgen. Bei Verwendung von UVC- Strahlung kann der Innenbereich der Trommel in hochwirksamer Weise entkeimt werden.

Zur Erfindung gehört auch, dass als Zielbereich die Einspülschale für Waschmittel, insbesondere einer Waschmaschine, berücksichtigbar ist, wobei auch eine unabhängige Strahlungsquelle einsetzbar ist. Es können dabei auch Prinzipien der Strahlungslenkung angewandt werden, die zuvor beansprucht wurden. Wird eine UVC- Strahlung gewählt, kann im diesem Bereich auch eine wirksame Entkeimung erzielt werden und auf Chemikalien zur Entkeimung verzichtet werden.

Ansonsten kann man davon ausgehen, dass die mindestens eine Strahlungsquelle, neben UVC, auch andere Wellenlängenbereiche betreffen kann, insbesondere UVB, UVA, Infrarotstrahlung oder Mikrowellen umfassen kann. Damit kann z. B. auch eine Erwärmung in einem bestimmten Bereich des Hausgerätes erzielt werden. Es kann z. B. vermieden werden, dass sich Bakterien in einem Flüssigkeitssumpf, wie in einer Art Nährlösung, ausbilden können, da ein solcher Flüssigkeilssumpf durch Einsatz einer Strahlung zur Erwärmung rechtzeitig ausgetrocknet werden kann.

Bevorzugt weist der Zielbereich Flüssigkeit, wie Lauge, auf. Insbesondere befindet sich die Flüssigkeit sich in Verbindung mit dem zu behandelnden Behandlungsgut, wie Wäsche.

Soweit die Erfindung durch auf die unabhängigen Ansprüche rückbezogene, nicht selbständige Ansprüche weitergebildet wird, so soll es so sein, dass eine zunächst angegebene Kette von Rückbeziehungen nicht einschränkend in Bezug auf die insgesamt mitgeteilte Lehre zu sehen ist, soweit auch andere Kombinationen von Merkmalen von Ansprüchen sich als geeignet und ausführbar aus Sicht des Fachmanns ergeben.

Im Folgenden wird die Erfindung anhand von Ausführungsbeispielen schematisch genauer beschrieben. Gleiche Bezugszeichen zeigen gleiche oder vergleichbare Teile. Die Figuren werden zunächst kurz erläutert:
Fig. 1 zeigt ein Hausgerät, wie Waschmaschine oder Waschtrockner, mit einem Strahler an geschützter Stelle und einer Ausbildung eines Strahlenganges, gerichtet auf den Innenbereich eines Laugenbehälters;
Fig. 2 zeigt von einem Hausgerät, wie Waschmaschine oder Waschtrockner, einen Strahler in dessen Innenbereich mit einem durch eine Anordnung von Spiegeln ausbildbarem Strahlengang, gerichtet auf den Innenbereich einer Waschtrommel;

In Bezug auf die insgesamt beanspruchte Erfindung geben die in den Figuren 1 und 2 gezeigten Ausführungsbeispiele, Teilaspekte der Erfindung wieder, die nicht als einschränkend in Bezug auf die Erfindung anzusehen sind. Somit braucht auch ein Ausführungsbeispiel mit Berücksichtigung eines Teilaspektes der Erfindung nicht so gestaltet zu sein, dass ein unmittelbares Zusammenwirken mit einem nach einer anderen Figur gezeigten Teilaspekt möglich ist.

Fig. 1 zeigt ein Hausgerät 1, wie Waschmaschine oder Waschtrockner, wobei das Hausgerät schematisch im Aufriss in teilweiser Schnittdarstellung gezeigt ist. Ein Strahler 2 bzw. eine Strahlungsquelle ist an geschützter Stelle im Inneren des Hausgerätes ortsfest eingebracht. Obwohl nicht zeichnerisch hervorgehoben, ist davon auszugehen, dass der Strahler nur in einem engen Winkelbereich von +/- 20° bis +/- 60° in Bezug auf eine (nicht eingezeichnete) optische Achse Strahlung abstrahlt. Der Strahler strahlt in Bezug auf die für Zwecke der Erfindung zu berücksichtigende Strahlung eine Strahlung im Wellenlängenbereich von UVC, also einer sehr kurzwelligen Ultraviolettstrahlung von 100 bis 280 nm, bevorzugt 254 nm, entsprechend der Primärstrahlung von Niederdruck-Quecksilberdampf-Entladungslampen ab. Ein Strahler kann jedoch auch für andere UV-Strahlung, wie UVB oder UVA, also mit Wellenlängen näher dem sichtbaren Licht eingesetzt werden. Ferner kann der Strahler auch für sichtbares Licht (von 400 nm bis 800 nm, worauf die Bezeichnung "Licht" meist beschränkt ist), Infrarotstrahlung oder Mikrowellen vorgesehen sein. Dazu erfolgen an anderen, nachfolgenden Stellen noch spezifische Ausführungen.

Die Strahlung des Strahlers 2 mit Strahlung, insbesondere im Bereich von UVC, wird bezüglich der zum Strahlungsbündel 2Bü gehörenden Strahlen, innerhalb von äußeren Strahlen mit 2A bis 2N auf einen Hohlspiegel 3 mit fokussierender Eigenschaft gerichtet. Dieser Hohlspiegel 3 ist innerhalb des Hausgerätes 1 in der Weise ortsfest so fixiert, dass reflektierte Strahlen eines von diesem Hohlspiegel ausgehenden Strahlungsbündels 3Bü, innerhalb von äußeren Strahlen 3A bis 3N wiederum auf einen weiteren Hohlspiegel 4 gerichtet werden können. Das gesamte Strahlungsbündel, nunmehr mit 3Bü' bezeichnet, wird vom Hohlspiegel 4 empfangen und weiter reflektiert. Ein vom Hohlspiegel 4 reflektiertes Strahlenbündel 4Bü mit äußeren Strahlen 4A bis 4N wird zunächst stark fokussiert, so dass ein fiktiver Brennpunkt gebildet wird. Dieser fiktive Brennpunkt des Strahlenbündels 4Bü ist zugleich so gelegt, dass er sich in einer Zone mit Strahlungsdurchtritt durch einen Laugenbehälter 5 des Hausgerätes 1 befindet. Um den Laugenbehälter flüssigkeitsdicht abschließen zu können, wird diese Transmissionszone im Laugenbehälter 5 durch ein Fenster 6, bevorzugt aus Quarzglas soweit der Strahler eine Strahlung im Bereich von UVC ausstrahlt, gebildet. Dabei ist hervorzuheben, dass der Aufwand für dieses kleine, senkrecht zur Zeichnungsebene sich erstreckende Fenster, als gering anzusehen ist. Nach dem Austritt des Strahlungsbündels aus diesem Fenster 6 weitet sich dieses Bündel, nunmehr mit 4Bü' bezeichnet, auf, so dass ein gesamter Innenraum des Laugenbehälters 5 bestrahlt wird. Eine UVC Strahlung kann somit auf eine Flüssigkeit, wie Lauge und somit auf ein Behandlungsgut, wie Wäsche, einwirken. Die desinfizierende Wirkung von UVC Strahlung bei Verwendung eines UVC -Strahlers 2 kann somit optimal erfolgen.

Würde nun ein Strahler 2, durch einen Lichtstrahler ersetzt bzw. ergänzt werden, so ist die vorab beschriebene Anordnung mit den Hohlspiegeln 3 und 4 und dem Fenster 6 auch geeignet, den Innenraum des Laugenbehälters zu beleuchten.

Als Material für die Hohlspiegel 3 und 4 ist bevorzugt metallisches Material einzusetzen. Wird Edelstahlblech verwendet, so kann dessen Formgebung durch ein Prägeverfahren erfolgen, wobei der Aufwand für ein Polieren der spiegelnden Oberfläche, nachfolgend dem Prägeverfahren, gering bleibt. Es können auch andere Formgebungsverfahren herangezogen werden. Ferner kann sich das metallische Material im Verbund mit einem Kunststoff befinden, wobei dann nur die reflektierende Oberfläche, z. B. durch Beschichten des Kunststoffes, aus metallischem Material besteht.

Mit Fig. 2 wird ein Ausführungsbeispiel gezeigt, das im Besonderen auf die Bestrahlung des Innenraumes einer Trommel 15 gerichtet ist. Von einem Strahler 12 ausgehend, wird Strahlung innerhalb eines Strahlungsbündels 12Bü mit einem engen Winkelbereich, wie beim Strahler 2, auf eine Anordnung von Spiegeln 13a bis 13e gelenkt. Das Strahlungsbündel weist begrenzende Strahlen 12A bis 12N auf, wobei der begrenzende Strahl 12A auf einen Anfang von einem Spiegel 13a der Anordnung von Spiegeln 13a-e und der begrenzende Strahl 12N auf ein Ende von einem Spiegel 13c der Anordnung von Spiegeln auftrifft. Jeder der Spiegel der Anordnung von Spiegeln 13a-e erbringt eine fokussierende Wirkung in der Weise, dass ein fiktiver Brennpunkt, der auf die Spiegel einfallenden Strahlung eines Bündels 12Bü im Bereich des Mantels einer Waschtrommel 15 des Hausgerätes 1 liegt und zwar verteilt über einen Umfangs- bzw. Bogenbereich der Trommel. Der benannte Bogenbereich steht in Beziehung zu dem Winkelbereich des Strahlungsbündels 12Bü. Da die Trommel 15 Drainagelöcher 16 aufweist, ist es möglich, dass die von den einzelnen Spiegeln, der Anordnung von Spiegeln 13a-e, in Teilbündel 13Büa - 13Büe aufgeteilte Strahlung, durch benannte Löcher 16 hindurch treten kann, so dass nach Aufweitung der Strahlen in den Strahlungsteilbündeln 13Büa - 13Büe nach Verlassen der Trommellochung der Innenraum der Trommel ziemlich gleichmäßig bestrahlt wird, zumal die Strahlungsteilbündel 13Büa - 13Büe sich überschneidend bzw. sich überkreuzend in den Trommelinnenraum hineinwirken.

Die Erfindung soll jedoch nicht nur auf die Ausführungsformen beschränkt sein, die anhand einer Figur erläutert sind. So ist es ohne Weiteres möglich, nicht nur eine Strahlung einer geeigneten Wellenlänge, wie z. B. UVC- Strahlung für die Entkeimung, in den Innenraum eines Laugenbehälters oder einer Trommel zu leiten, sondern es kann auch die bevorzugt zur Anwendung kommende Strahlung in den Bereich der Waschmitteleinspülschale des Hausgerätes gelenkt werden, so dass mit Flüssigkeit, wie Wasser, eingespültes Waschmittel einer zusätzlichen Entkeimung unterzogen werden kann.

Wenn auch die Ausführungsbeispiele anhand einer Waschmaschine bzw. eines Waschtrockners beschrieben wurden, so ist es ohne Weiteres klar, dass auch Hausgeräte, die nach ähnlichen Bearbeitungsprinzipien, wie eine Waschmaschine arbeiten, von der Erfindung umfasst sind. Beispielweise wird bei einer Geschirrspülmaschine auch Flüssigkeit, versetzt mit Reinigungsmitteln, gezielt dem Behandlungsgut, wie Geschirr zugeführt, so dass eine erfindungsgemäße Strahlungsausrichtung auf einen Zielbereich, ausgehend von einer Strahlungsquelle in einem geschützten Bereich des Hausgerätes auch gegeben ist und Strahlungsumlenk- und Fokussierungsmittel auch verschiedener Ausgestaltungen der Erfindung sinngemäß zur Anwendung gelangen können.

### Bezugszeichenliste

1 Hausgerät
2 Strahler
2A äußerer Strahl, eine Seite
2N äußerer Strahl, andere Seite
2Bü Strahlungsbündel, auch 2Bü'
3 Hohlspiegel
3A äußerer Strahl
3N äußerer Strahl
3Bü Strahlungsbündel, auch 3Bü'
4 Hohlspiegel
4A äußerer Strahl
4N äußerer Strahl
4Bü Strahlungsbündel, auch 4Bü'
5 Laugenbehälter
6 Fenster
12 Strahler
12A begrenzender Strahl
12N begrenzender Strahl
12Bü Strahlungsbündel
13a bis 13e Spiegel einer Anordnung von Spiegeln
13Büa bis 13Büe Teilstrahlungsbündel
15 Waschtrommel
16 Drainagelöcher

## Patentansprüche

1. Hausgerät (1) mit flüssigkeitsführenden Bereichen, insbesondere Waschmaschine oder Waschtrockner, mit mindestens einer Strahlungsquelle (2) mit einer emittierten Strahlung für eine Entkelmungswirkung in einem Zielbereich (5; 15), welcher ein Innenbereich eines Laugenbehälters (5) oder einer Trommel (15) des Hausgeräts (1) ist, wobei die emittierte Strahlung der Strahlungsquelle (2) im Wesentlichen durch eine spiegelnde bzw. reflektierende Anordnung (3, 4; 13a bis 13e) in den Zielbereich (5; 15) gerichtet ist **dadurch gekennzeichnet, dass** die mindestens eine Strahlungsquelle (2) an einer geschützten Stelle innerhalb des Hausgerätes (1) angebracht ist, d.h. die Strahlungsquelle (2) außerhalb des Laugenbehätters oder der Trommel angebracht ist, wobei die Anordnung (3, 4; 13a bis 13e) zur Fokussierung der Strahlung ausgebildet ist.

2. Hausgerät (1) nach Anspruch 1, **dadurch gekennzeichnet, dass** der Zielbereich (5; 15) Flüssigkeit, wie Lauge, aufweist.

3. Hausgerät (1) nach Anspruch 2, **dadurch gekennzeichnet, dass** Flüssigkeit, wie Lauge, sich in Verbindung mit dem zu behandelnden Behandlungsgut, wie Wäsche, befindet.

4. Hausgerät (1) nach einem der vorigen Ansprüche, **dadurch gekennzeichnet, dass** die spiegelnde Anordnung durch zur Strahlungsbündelung geeignete Spiegel (3, 4; 13a - 13e) aus metallischem Material, erhältlich insbesondere durch einen Formgebungsprozess, ausgebildet ist.

5. Hausgerät (1) nach einem der vorigen Ansprüche, **dadurch gekennzeichnet, dass** wenn der Zielbereich (5) der Innenbereich des Laugenbehälters (5) ist, für die Bestrahlung des Zielbereiches (5; 15) im Laugenbehälter (5) mindestens eine kleinflächig ausgebildete Durchtrittsstelle (6), insbesondere durch Einsatz eines Quarzglasfensters (6), für die Strahlung ausgebildet ist.

6. Hausgerät (1) nach einem der vorigen Ansprüche, **dadurch gekennzeichnet, dass** wenn der Zielbereich (5, 15) der Innenbereich der Trommel (15) ist, für die Bestrahlung des Zielbereiches (5; 15) die Anordnung von Spiegeln (13a bis 13e) so ausgebildet ist, dass eine Aneinanderreihung von Einzelspiegeln vorliegt, die eine fokussierende Wirkung in Bezug auf einfallende Strahlen, insbesondere direkt von der Strahlungsquelle (2; 12), in der Art ausüben, dass ein bestimmbarer Durchtritt durch Drainagelöcher (16) in der Trommel (15) erreichbar ist und im Innenraum der Trommel (15) sich überlagernde Strahlungsbündel (13Büa bis 13Büe) nach dem Durchtritt durch die Drainagelöcher (16) ausbilden.

7. Hausgerät (1) nach einem der vorigen Ansprüche, **dadurch gekennzeichnet, dass** als Zielbereich ferner die Einspülschale für Waschmittel einer Waschmaschine ausgebildet ist, wobei auch eine unabhängige Strahlungsquelle (2; 12) umfasst sein kann.

8. Hausgerät (1) nach einem der vorigen Ansprüche, **dadurch gekennzeichnet, dass** die mindestens eine Strahlungsquelle (2; 12; 22; 32) Wellenlängenbereiche von Ultraviolettstrahlung, wie UVC, UVB, UVA oder Wellenlängenbereiche von Infrarotstrahlung oder von Mikrowellen aufweisen kann.

## Claims

1. Domestic appliance (1) with liquid-guiding regions, in particular a washing machine or washer-dryer, having at least one radiation source (2) with emitted radiation for a sterilisation effect in a target region (5; 15), which is an internal region of a tub (5) or drum (15) of the domestic appliance (1), wherein the emitted radiation of the radiation source (2) is essentially directed into the target region (5; 15) by a mirroring or reflecting arrangement (3, 4; 13a to 13e), **characterised in that** the at least one radiation source (2) is attached at a protected position inside the domestic appliance (1), in other words the radiation source (2) is attached outside the tub or drum, wherein the arrangement (3, 4; 13a to 13e) is designed to focus the radiation.

2. Domestic appliance (1) according to claim 1, **characterised in that** the target region (5; 15) has liquid, such as suds.

3. Domestic appliance (1) according to claim 2, **characterised in that** liquid, such as suds, is situated in combination with the items to be treated, such as laundry.

4. Domestic appliance (1) according to one of the preceding claims, **characterised in that** the mirroring arrangement is formed by mirrors (3, 4; 13a - 13e) made of a metallic material suitable for focusing radiation, obtainable in particular by a moulding process.

5. Domestic appliance (1) according to one of the preceding claims, **characterised in that** if the target region (5) is the internal region of the tub (5), for the irradiation of the target region (5; 15) in the tub (5) at least one passage (6), designed to be small in area, particularly by using a quartz glass window (6), is designed for the radiation.

6. Domestic appliance (1) according to one of the preceding claims, **characterised in that** if the target region (5, 15) is the internal region of the drum (15), for the irradiation of the target region (5; 15) the arrangement of mirrors (13a to 13e) is designed such that a sequence of individual mirrors is present which exert a focusing effect in respect of incident beams, in particular directly from the radiation source (2; 12), such that a determinable passage through drainage holes (16) in the drum (15) can be achieved and in the internal region of the drum (15) superposed radiation beams (13Büa to 13Büe) are formed after the passage through the drainage holes (16).

7. Domestic appliance (1) according to one of the preceding claims, **characterised in that** the dispenser for detergent of a washing machine is further designed as a target region, wherein an independent radiation source (2; 12) can also be included.

8. Domestic appliance (1) according to one of the preceding claims, **characterised in that** the at least one radiation source (2; 12; 22; 32) can have wavelength ranges of ultraviolet radiation, such as UVC, UVB, UVA, or wavelength ranges of infrared radiation or of microwaves.

## Revendications

1. Appareil ménager (1) doté de zones transportant du liquide, notamment lave-linge ou sèche-linge, comprenant au moins une source de rayonnement (2) munie d'un rayonnement émettant pour un effet de désinfection dans une zone cible (5 ; 15), laquelle est une zone intérieure d'un réservoir de liquide de lavage (5) ou d'un tambour (15) de l'appareil ménager (1), le rayonnement émettant de la source de rayonnement (2) étant dirigé essentiellement à travers un agencement (3, 4 ; 13a à 13e) miroitant resp. réfléchissant dans la zone (5 ; 15), **caractérisé en ce que** l'au moins une source de rayonnement (2) est placée à un endroit protégé à l'intérieur de l'appareil ménager (1), c'est-à-dire que la source de rayonnement (2) est placée à l'extérieur du réservoir de liquide de lavage ou du tambour, l'agencement (3, 4 ; 13a à 13e) étant réalisé pour focaliser le rayonnement.

2. Appareil ménager (1) selon la revendication 1, **caractérisé en ce que** la zone cible (5 ; 15) présente du liquide, tel que du liquide de lavage.

3. Appareil ménager (1) selon la revendication 2, **caractérisé en ce que** le liquide, tel que du liquide de lavage, se trouve en liaison avec le produit à traiter, tel que du linge.

4. Appareil ménager (1) selon l'une quelconque des revendications précédentes, **caractérisé en ce que** l'agencement réfléchissant est réalisé par des miroirs (3, 4 ; 13a - 13e) aptes à la focalisation du rayonnement, en matière métallique, pouvant être obtenus notamment au moyen d'un processus de façonnage.

5. Appareil ménager (1) selon l'une quelconque des revendications précédentes, **caractérisé en ce que**, lorsque la zone cible (5) est la zone intérieure du réservoir de liquide de lavage (5), pour l'irradiation de la zone cible (5 ; 15) dans le réservoir de liquide de lavage (5) au moins un endroit de passage (6) réalisé sur une petite surface, notamment par utilisation d'une fenêtre en verre de quartz (6), est réalisé pour le rayonnement.

6. Appareil ménager (1) selon l'une quelconque des revendications précédentes, **caractérisé en ce que**, lorsque la zone cible (5, 15) est la zone intérieure du tambour (15), pour l'irradiation de la zone cible (5 ; 15), l'agencement de miroirs (13a à 13e) est réalisé de manière à ce qu'il y ait un alignement de miroirs individuels, lequel exerce un effet focalisant par rapport aux rayons incidents, notamment directement par la source de rayonnement (2 ; 12) de telle façon qu'un passage déterminable à travers des trous de drainage (16) dans le tambour puisse être obtenu et que des faisceaux de rayons (13Büa à 13Büe) se superposant se forment après le passage à travers les trous de drainage (16).

7. Appareil ménager (1) selon l'une quelconque des revendications précédentes, **caractérisé en ce que** le tiroir à détergent d'un lave-linge est réalisé en outre en tant que zone cible, une source de rayonnement autonome (2 ; 12) pouvant être également comprise.

8. Appareil ménager (1) selon l'une quelconque des revendications précédentes, **caractérisé en ce que** l'au moins une source de rayonnement (2 ; 12 ; 22 ; 32) peut présenter des zones à longueur d'onde de rayonnement ultraviolet, tel que UVC, UVB, UVA, ou des zones à longueur d'onde de rayonnement infrarouge ou de microondes.
